# EUROPÄISCHE PATENTANMELDUNG

(11) **EP 1 600 899 A1**
(43) Veröffentlichungstag der Anmeldung: **30.11.2005**
(21) Anmeldenummer: 04012323.4
(22) Anmeldetag: 25.05.2004
(51) Int. Cl.: G07F 7/10, G07C 9/00

(54) **Verfahren zur Erzeugung eines Zugangscodes**

(71) Anmelder: Siemens Schweiz AG, 8047 Zürich (CH)
(72) Erfinder: Hasler, Rudolf, 8047 Zürich (CH)
(74) Vertreter: Kley, Hansjörg

(57) **Zusammenfassung**

Um die Wirkung der bekannten Skimming-Verfahren zur missbräuchlichen Feststellung eines zugangscodes zu erschweren, wird ein einfach handhabbares «challenge response» - Verfahren zur starken Authentisierung vorgeschlagen. Es beruht auf einer nur der zu authentifizierenden Person bekannten elementaren Verknüpfung, wie beispielsweise eine Multiplikation oder einer Division mit einer ebenfalls nur dieser Person bekannten Operanden.

## Beschreibung

Die vorliegende Erfindung betrifft Verfahren zur Erzeugung eines Zugangscodes gemäss dem Oberbegriff des Patentanspruchs 1.

Im täglichen Gebrauch von Geldausgabeautomaten oder von Geräten, die eine bestimmte Authentifikation eines Benutzers erfordern, ist die Innovationskraft von Personen mit wenig lauterer Absicht sehr hoch entwickelt. So ist es bekannt, dass an solchen Automaten kleine versteckte Kameras montiert wurden, z.B. in einem daneben stehenden Prospektständer um die Eingabe des sogenannten PIN-Codes zu erfassen und drahtlos zu übermitteln. Darüber hinaus ist auch bekannt, die entsprechenden Karten entweder unter einem Vorwand zu behändigen oder bei Magnetkarten mit einem zusätzlich angebrachten Leser die auf einem Magnetstreifen gespeicherte Information zu erfassen und weiter zu leiten, dies wird als «Skimming» bezeichnet.

Ebenso bekannt ist, dass die Benutzer solcher Automaten oft nachlässig mit der Aufbewahrung ihrer Codes sind, diese Codes finden sich beispielsweise in der Agenda oder die Codes sind leicht aus den Daten der betreffenden Person ableitbar, z.B. dass das Geburtsdatum als PIN verwendet wird.

Im Dokument EP 0 552 392 B1 ist ein Verfahren zur gegenseitigen Authentifikation einer Chipkarte und eines Terminals offenbart. In Zusammenhang mit der vorerwähnten Innovationskraft von Personen mit wenig lauteren Absichten ist es für einen Benutzer eines Terminals ebenso wichtig, zu wissen, dass er tatsächlich vor einem Terminal seiner Bank ist und nicht vor einem fingierten, das zwar durchaus auch Geld ausgeben kann, jedoch dessen Zweck darin besteht, an eine Karten-Identität und ein zugehöriges Passwort zu kommen.

Das in EP 0 552 392 beschriebene Verfahren ist zwar effektiv, benötigt aber einen erheblichen Aufwand.

In der Kryptologie wird zwischen schwacher und starker Authentisierung unterschieden. Unter den Begriff «schwache Authentisierung» fällt ein statisches, Klartext enthaltendes Passwort. Als Beispiel für eine «starke Authentisierung» sind die sogenannten «Challenge Response» - Verfahren bekannt. Diese Verfahren beruhen entweder auf einem geteilten Geheimnis (shared secret) oder auf einer public Key Infrastruktur. Dabei wird eine Information versandt, die für einen Angreifer nicht direkt von Nutzen ist, da
i) die Antwort dynamisch berechnet wird;
ii) die Antwort kann für eine Wiedereinspielung nicht verwendet werden, da diese zu einem späteren Zeitpunkt «abgelaufen» ist.

Es gibt verschiedene Challenge-Response Verfahren mit symmetrischem oder asymmetrischem Algorithmus. Diesen ist gemeinsam, dass sie relativ kompliziert sind und für eine direkte «mentale» Anwendung durch eine Person wenig geeignet sind.

Der vorliegenden Erfindung liegt daher die Aufgabe zugrunde, ein «Challenge Response» - Verfahren zur starken Authentisierung anzugeben, dass einfach in der Handhabung ist und von einer durchschnittlich gebildeten Person leicht anwendbar ist.

Diese Aufgabe wird erfindungsgemäss durch das im Patentanspruch 1 angegebene Verfahren gelöst.

Vorteilhafte Ausgestaltungen der Erfindung sind in weiteren Ansprüchen angegeben.

Gemäss dem erfindungsgemässen Verfahren, wonach
der Zugangscode durch eine nur der zu authentifizierenden Person bekannten elementaren Verknüpfung generiert wird;
ist ein «challenae response» - Verfahren zur starken Authentisierung geschaffen, das einfach in der Handhabung ist und von einem breiten Publikum angewendet werden kann und darüber hinaus den bekannten Skimming-Angriffen widersteht.

Im Sinne dieser Schrift und erfindungsgemässen Lehre sind unter dem Begriff «elementare Verknüpfung» die 4 arithmetischen Grundoperationen sowie eine Komplementbildung subsummiert. Der Begriff «elementare Verknüpfung» schliesst die die Verknüpfung selber wie auch ggf. einen Operanden, z.B. einen PIN, ein.

Für die vorstehend verwendeten Begriffe ist in Kryptologie auch folgende Nomenklatur gebräuchlich:

| | |
|---|---|
| Ausgegebenes Zeichen | «challenge»; |
| Zugangs code | «response»; |
| nur einer Person bekannte feste Zahl | «PIN». |

Ausführungsbeispiele der Erfindung werden nachfolgend ohne zu Hilfenahme von Zeichnungen anhand näher erläutert. Dabei umfasst der Begriff Zeichen eine Zahl oder eine numerische Ziffernfolge oder nichtnumerische Zeichenfolge oder eine alphanumerische zeichenfolge. In der nachfolgenden Nomenklatur bedeutet geheim, dass das betreffende Zeichen oder die betreffende Zahl nur der zu authentifizierenden Person bekannt ist.

### 1. Ausführungsbeispiel

Diesem ersten Ausführungsbeispiel wird die elementare Verknüpfung Division zugrundegelegt:

| | |
|---|---|
| Ausgegebene Zahl («challenge») | 97843 |
| Geheime feste Zahl (PIN) | 123456 |
| Quotient | 1,26177652 |
| Zugangscode («response») | 261776 |

Aus dem Quotienten werden die 6 höchstwertigen Stellen nach dem Dezimalkomma extrahiert und als Zugangscode verwendet.
Im praktischen Einsatz wird davon ausgegangen, dass die zu authentifizierenden Person über einen Taschenrechner oder ein Mobiltelefon mit integriertem Taschenrechner verfügt und den Quotienten mit diesen Mitteln berechnet.

Vorzugsweise ist die ausgegebene Zahl eine Primzahl oder nur in wenige Primfaktoren zerlegbar, damit die Division nicht zufälligerweise ein ganzzahliges Ergebnis liefert. Falls die ausgegebene Zahl keine Primzahl ist, sollte die Primfaktorzerlegung höchstens drei Primfaktoren aufweisen.

### 2. Ausführungsbeispiel

Diesem zweiten Ausführungsbeispiel wird die elementare Verknüpfung Multiplikation zugrundegelegt:

| | |
|---|---|
| Ausgegebene Zahl («challenge») | 67,8901 |
| Geheime feste Zahl (PIN) | 123456 |
| Produkt | 8381440,186 |
| Zugangscode («response») | 381440 |

Aus dem Produkt werden die 6 tiefstwertigsten Stellen vor dem Dezimalkomma extrahiert und als Zugangscode verwendet.

### 3. Ausführungsbeispiel

Diesem dritten Ausführungsbeispiel wird die elementare Verknüpfung ziffernweise betragsmässige Komplementbildung zu einer festen Ziffer zugrundegelegt:

| | |
|---|---|
| Ausgegebene Zahl («challenge») | 283559 |
| Geheime feste Ziffer (PIN) | 7 |
| Komplement («response») | 514222 |

### Erläuterung der Berechnung:

Betragsmässiges Komplement zur Ziffer 2 bezüglich 7:$\text{|5| = 5}$

Betragsmässiges Komplement zur Ziffer 8 bezüglich 7:$\text{|-1| = 1.}$

### 4. Ausführungsbeispiel

Diesem vierten Ausführungsbeispiel wird ähnlich wie im dritten Ausführungsbeispiel die elementare Verknüpfung ziffernweise betragsmässige Komplementbildung zu den Stellen einer festen Zahl zugrundegelegt:

| | |
|---|---|
| Ausgegebene Zahl («challenge») | 283559 |
| Geheime feste Zahl (PIN) | 123456 |
| Komplement | 160103 |

Für die vorstehenden Ausführungsbeispiele kann aus dem Ergebnis der elementaren Verknüpfungen auf vielfältige Weise eine bestimmte Anzahl von Stellen als Zugangscode extrahiert werden.

Über die vorstehenden Ausführungsbeispiele hinaus kann die Erfindung auch auf allgemeine Zeichen, z.B. eine Buchstabenfolge angewendet werden, beispielsweise in dem auf eine Folge von vier ausgegebene Buchstaben vier Buchstaben zur Authentifikation eingegeben werden müssen, die sich in ihrer Ordnung um eine vorgegebenen Schritt unterscheiden. Dies wird nachfolgend beschrieben:

### 5. Ausführungsbeispiel:

| | |
|---|---|
| Ausgegebenes Zeichen («challenge») | bmnz |
| Geheime feste Zahl, d.h. Schritt (PIN) | 1 |
| Antwort («response») | cnoa |

Zur Erläuterung: Der Nachfolger von b ist c, usw. Die nur der zu authentifizierenden Person bekannte Zahl beträgt hier +1, also gleich dem Schritt. Dieses Verfahren könnte weiter so ausgebaut werden, dass für jede Stelle eine individuelle Schrittweite zum Verschieben vorgeben ist:
Geheime feste Zahl, d.h. Schritte (PIN) «-1»«-3»«2»«4»

| | |
|---|---|
| Die Verknüpfung lautet für «-1» | Vorangehendes Zeichen. |
| Die Verknüpfung lautet für «2» | Übernächstes Zeichen. |

Die im 5. Ausführungsbeispiel angegebene Verknüpfung mit einer geheimen festen Zahl kann auch für gewöhnliche Ziffern angewendet werden.

### Liste der verwendeten Abkürzungen

PIN personal identification number

## Patentansprüche

1. Verfahren zur Erzeugung eines Zugangscodes basierend auf einem «Challenge Response» - Verfahren, bei dem von einem Rechnersystem ein Zeichen ausgegeben wird und ein von diesem Zeichen abhängiger Zugangscode generiert wird, wodurch eine Authentisierung vorgenommen wird,
**dadurch gekennzeichnet, dass**
der Zugangscode durch eine nur der zu authentifizierenden Person bekannten elementaren Verknüpfung generiert wird.

2. Verfahren nach Anspruch 1,
**dadurch gekennzeichnet, dass**
das ausgegebene Zeichen eine Zahl ist und der Zugangscode aus dem Produkt aus der Multiplikation mit einer nur der zu authentifizierenden Person bekannten festen Zahl generiert wird.

3. Verfahren nach Anspruch 2,
**dadurch gekennzeichnet, dass**
der Zugangscode aus einer bestimmten Anzahl von Stellen des Produktes generiert wird.

4. Verfahren nach Anspruch 3,
**dadurch gekennzeichnet, dass**
der Zugangscode aus einer bestimmten Anzahl der niederwertigsten Stellen des Produktes generiert wird.

5. Verfahren nach Anspruch 1,
**dadurch gekennzeichnet, dass**
das ausgegebene Zeichen eine Zahl ist und der Zugangscode aus der Summe aus der Addition mit einer nur der zu authentifizierenden Person bekannten festen Zahl generiert wird.

6. Verfahren nach Anspruch 5,
**dadurch gekennzeichnet, dass**
der Zugangscode aus einer bestimmte Anzahl von Stellen der Summe generiert wird.

7. Verfahren nach Anspruch 6,
**dadurch gekennzeichnet, dass**
der Zugangscode aus einer bestimmten Anzahl von Stellen der niederwertigsten Stellen der Summe generiert wird.

8. Verfahren nach Anspruch 1,
**dadurch gekennzeichnet, dass**
das ausgegebene Zeichen eine Zahl ist und der Zugangscode aus dem Quotienten aus der Division des nur der zu authentifizierenden Person bekannten festen Zahl durch die ausgegebene Zahl ist.

9. Verfahren nach Anspruch 8,
**dadurch gekennzeichnet, dass**
der Zugangscode aus einer bestimmten Anzahl von Stellen des Qutienten generiert wird.

10. Verfahren nach Anspruch 9,
**dadurch gekennzeichnet, dass**
der Zugangscode aus einer bestimmte Anzahl der Stellen nach dem Komma des Quotienten generiert wird.

11. Verfahren nach einem der Ansprüche 8 bis 10,
**dadurch gekennzeichnet, dass**
die ausgegebene Zahl eine Primzahl ist oder in höchstens drei Primfaktoren zerlegbar ist.

12. Verfahren nach Anspruch 1,
**dadurch gekennzeichnet, dass**
der Zugangscode aus Komplementbildung bezüglich des ausgegebenen zeichens generiert wird.
